# EUROPÄISCHE PATENTSCHRIFT

(11) **EP 0 037 858 B1**
(45) Veröffentlichungstag und Bekanntmachung des Hinweises auf die Patenterteilung: **25.01.1984**
(21) Anmeldenummer: 80200338.4
(22) Anmeldetag: 16.04.1980
(51) Int. Cl.: F22B 31/00

(54) **Dampfkraftwerk mit druckgefeuertem Dampferzeuger mit Fliessbettfeuerung**
Steam power station with pressure-fired fluidised bed steam generator
Centrale à vapeur avec générateur de vapeur à combustion sous pression et à lit fluidisé

(43) Veröffentlichungstag der Anmeldung: 21.10.1981
(73) Patentinhaber: BBC Aktiengesellschaft Brown, Boveri & Cie., CH-5401 Baden (CH)
(72) Erfinder: Zaba, Tadeusz, Dipl.-Ing., CH-5400 Ennetbaden (CH)

## Beschreibung

Die vorliegende Erfindung betrifft ein Dampfkraftwerk mit druckgefeuertem Dampferzeuger mit Fliessbettfeuerung nach dem Oberbegriff des Patentanspruchs 1.

Bei den meisten der bekannten druckgefeuerten Dampferzeuger mit Fliessbettfeuerung wird die Verbrennungswärme grösstenteils auf die in der Wirbelschicht der Fliessbettfeuerung liegenden Wasserrohre übertragen, um eine Kühlung der Wirbelschicht und die optimale Verbrennungstemperatur zu erhalten.

Ein grosser Nachteil solcher Dampferzeuger liegt darin, dass infolge der hohen Temperatur die in der Wirbelschicht liegenden Rohre dem korrosiven Angriff der Verbrennungsgase ausgesetzt sind und daher in verhältnismässig kurzer Zeit erneuert werden müssen.

Statt durch solche in die Wirbelschicht verlegte Kühlrohre kann die Verbrennungswärme der Wirbelschicht auch durch einen erhöhten Luftdurchsatz entzogen werden. Dies bringt aber den Nachteil mit sich, dass dann die Turbine der Ladegruppe ein grösseres Rauchgasvolumen zu verarbeiten hat und die Ladegruppe ebenso wie der Filter dementsprechend grösser dimensioniert werden müssen.

Aus der DE-A Nr. 2424394 ist ein Dampferzeuger bekannt, bei dem alle Heizflächen ausserhalb des Bereiches der Wirbelschicht angeordnet sind. Dieser Dampferzeuger ist in Modulbauweise konzipiert, wobei über die ganze Höhe des Kessels in gleichen Abständen verteilt Wirbelbette vorgesehen sind, denen je eine eigene Heizfläche in Form von Rohrbündeln zugeordnet ist. Auf das Problem der Temperaturregelung, die insbesondere schon in der Wirbelschicht eingreifen muss, wo die Wärmekonzentration am grössten ist, wird dabei jedoch nicht eingegangen. Für den praktischen Betrieb eines Dampferzeugers ist dieser Faktor aber von besonderer Bedeutung, weshalb u.a. die Temperaturregelung einen wichtigen Bestandteil der vorliegenden Erfindung bildet.

Darüber hinaus soll das vorliegende, im kennzeichnenden Teil des Patentanspruchs 1 definierte Dampfkraftwerk mit druckgefeuertem Dampferzeuger hohe Ansprüche in bezug auf guten Wirkungsgrad und wirtschaftlichen Betrieb erfüllen.

Die Erfindung wird im folgenden unter Bezugnahme auf das in der Zeichnung dargestellte Ausführungsbeispiel näher beschrieben.

Einem Dampferzeuger 1 wird die Verbrennungsluft von einer Ladegruppe 2 unter Druck, beispielsweise 8 bis 10 bar, über eine Lufthauptleitung 3 auf verschiedenen Wegen zugeführt. Die Ladegruppe 2 besteht aus einer von den Rauchgasen des Dampferzeugers angetriebenen Gasturbine 4 mit offenem Kreislauf, einem mit der Gasturbine starr gekuppelten Verdichter 5 und einem zum Anfahren dienenden Startmotor 6, der nach Erreichen des stationären Betriebszustandes der Anlage abgekuppelt wird.

Von der Leitung 3 zweigt eine Luftzuführleitung 7 ab, durch die Luft unter einen gelochten Anströmboden 8 gefördert wird, der den Fliessbettrost bildet. Die durchströmende Luft wirkt als Trägerstrom für die Brennstoffpartikel, die damit in Schwebe gehalten werden und die Wirbelschicht bilden. Ein weiterer Teil der Verbrennungsluft wird aus der Leitung 7 durch eine Kühlluftleitung 9 abgezweigt und bei 10 in einen vom Aussenmantel 11 und Innenmantel 12des Dampferzeugers begrenzten Kühlluftraum geleitet, aus dem sie durch unterhalb des Anströmbodens 8 im Innenmantel 12 vorgesehene Schlitze 13 unter dem Anströmboden austritt.

Symbolisch angedeutet sind an der linken Seite des Dampferzeugers 1 die Aschenaustrageinrichtung 14, die Kohlezuführeinrichtung 15 und die Additivzuführeinrichtung 16, mit der in bekannter Weise der Kohlenwirbelschicht ein Zusatz, wie beispielsweise Kalkstein oder Dolomit, zur Neutralisierung der Schwefelverbindungen beigemischt wird. Die Wirbelschicht ist mit 17 bezeichnet.

Die Rauchgase durchströmen im Kesselzug der Reihe nach ein Vorverdampferrohrbündel 18, ein Überhitzerrohrbündel 19 und ein Verdampferrohrbündel 20. Der Dampfsammler 21 ist ausserhalb des Rauchgaszuges in Flussrichtung des Kesselwassers nach dem Verdampferrohrbündel 20 angeordnet. Der im Dampfsammler 21 ausgeschiedene Dampf gelangt in das Überhitzerrohrbündel 19 und weiter durch eine Dampfleitung 22 in eine Dampfturbine 24 einer Dampfturbogeneratorgruppe 23, deren Generator 25 den Netzstrom liefert. Der Abdampf aus der Turbine 24 gelangt in einen Kondensator 26, aus dem eine Speisewasserpumpe 27 das Kondensat in das Vorverdampferheizbündel 18 fördert.

Parallel zum Rauchgaszug, in dem sich die drei Dampfheizflächen 18,19, 20 befinden, ist ein Nebenstromrauchgaskanal vorgesehen, der gegenüber dem Rauchgaszug durch Trennwände 28, 29 und 30 separiert ist, die drei kurze Kanäle bilden. Je eine Nebenstromregelklappe 31,32 und 33 in diesen Kanälen ermöglichen es, den Rauchgasstrom durch die einzelnen Abschnitte des Rauchgaszuges mit den drei Dampfheizflächen 18, 19 und 20 einzeln oder kombiniert feinstufig zu steuern oder zu regeln und damit im Zusammenwirken mit weiteren, im folgenden beschriebenen Regelorganen die Dampfleistung sowie die Temperatur der Rauchgase nach dem Kessel dem jeweiligen Bedarf feinstufig anzupassen.

Aus dem Dampferzeuger 1 gelangen die Rauchgase durch eine Rauchgasableitung 34 in einen Zyklonstaubabscheider 35, in dem ein grosser Teil der unverbrannten staubförmigen Bestandteile ausgeschieden wird. Diese werden mit einem Teil der Rauchgase über eine Staubrückführleitung 36 in einen Injektor 37 abgeführt, der sie durch eine Staubeinführleitung 38 in die Wirbelschicht einbläst.

Vom restlichen, teilentstaubten Rauchgas gelangt ein Teil weiter in einen Nebenstromregelkreis, bestehend aus einer Rauchgasnebenstromleitung 39, 40, einer Rauchgasnebenstromklappe 41, einem Rauchgaskühler 42 und einem Ventilator 43. Bei offener Klappe 41 wird das Rauchgas vom Ventilator 43 teils in den Injektor 37 zur erwähnten Staubeinblasung über die Leitung 38 in die Wirbelschicht und teils in einen Rauchgas/Luft-Mischer 44 gefördert. In letzterem wird Rauchgas mit aus der Leitung 3 abgezweigter Verbrennungsluft in einem solchen Verhältnis gemischt und durch eine Leitung 45 unter das Fliessbett eingeführt, so dass die Wirbelschichttemperatur in Verbindung mit den anderen Regelungsmöglichkeiten auf einem jeweils optimalen Wert gehalten wird.

Als Kühlmittel für den Rauchgaskühler 42 kommt hauptsächlich Wasser in Frage, wobei dieses wegen der verhältnismässig hohen Rauchgastemperatur, die z.B. noch 500° C betragen kann, zur Erzeugung von Dampf, z.B. Arbeits- oder Heizdampf oder aber auch zur Überhitzung des Turbinendampfes, verwendet werden kann.

Von der Rauchgasnebenstromleitung 39, 40 zweigt vor der Rauchgasnebenstromklappe 41 eine sekundäre Nebenstromleitung 46 ab, in der eine sekundäre Nebenstromregelklappe 47 vorgesehen ist und die vor dem Ventilator 43 in die Nebenstromleitung 40 mündet, über die normalerweise der Hauptteil des für die Temperaturregelung im Wirbelbett abgezweigten Rauchgasnebenstromes fliesst.

Mit den zwei vorerwähnten Nebenstromregelkreisen und den drei Nebenstromregelklappen 31, 32 und 33 im Dampferzeuger 1 sowie durch entsprechende Dosierung der in den Injektor 37 und in den Rauchgas/Luft-Mischer 44 abzuzweigenden abgekühlten Rauchgase bzw. Verbrennungsluft kann die Dampfleistung in einem weiten Bereich variiert bzw. geregelt werden.

Der Teil der Rauchgase, der hinter dem Zyklonabscheider 35 nach der Abzweigung der Leitung 39 noch übrigbleibt, naturgemäss der Hauptteil der im Dampferzeuger 1 gebildeten Rauchgase, gelangt nach Passieren eines Elektrofilters 48, aus dem der dort abgeschiedene Reststaub durch eine Staubableitung 49 entfernt wird, über eine Turbinenrauchgaszuleitung 50 zur Arbeitsleistung in die Gasturbine 4.

Wie bei allen Dampferzeugern mit Fliessbettfeuerung werden die Heizflächen des Dampfsystems infolge des hohen Staubgehalts der Rauchgase nach der Wirbelschicht verhältnismässig rasch verschmutzen, so dass auch für diese Anlage eine Reinigungseinrichtung, beispielsweise nach dem Prinzip des Abklopfens oder Kugelstrahlens, vorgesehen werden muss.

Die Mittel, mit denen die Ziele der Erfindung erreicht werden, bestehen also aus den drei Regelklappen 31,32,33 im Dampferzeuger, den Rauchgasnebenstromleitungen 39, 40, 46 und den in diesen Leitungen vorgesehenen Klappen 41, 47 sowie dem Kühler 42 und dem Ventilator 43. Durch die Stellung der Klappen, den Kühlmitteldurchfluss durch den Kühler und die Förderleistung des Ventilators lässt sich die Wirbelschicht unter Vermeidung der Nachteile, die in der Wirbelschicht verlegte Kühlrohre mit sich bringen, durch die Wärmeabfuhr im Kühler42 auf einer zulässigen Temperatur halten und die auf die Heizflächen im Dampfkessel übertragene wärme der jeweils erforderlichen Dampfleistung optimal anpassen.

## Patentansprüche

1. Dampfkraftwerk mit druckgefeuertem Dampferzeuger (1) mit Fliessbettfeuerung, wobei alle Kesselheizflächen ausserhalb der Wirbelschicht des Fliessbettes angeordnet sind, mit einer von den Rauchgasen des Dampferzeugers angetriebenen, aus einer Gasturbine (4) und einem Verdichter (5) bestehenden Ladegruppe (2), die die verdichtete Verbrennungsluft unter das Fliessbett fördert, um auf diesem eine Wirbelschicht (17) zu bilden, mit Einrichtungen zur Abscheidung, Filterung und Abführung der im Rauchgas enthaltenen staubförmigen Verunreinigungen sowie zur Steuerung und Regelung der Dampfleistung für die Dampfturbogeneratorgruppe, dadurch gekennzeichnet, dass die Einrichtungen zur Steuerung und Regelung der Dampfleistung aus einem im Dampferzeuger (1) oberhalb der Wirbelschicht (17) parallel zu einem Hauptstromrauchgaskanal angeordneten Nebenstromrauchgaskanal mit Nebenstromregelklappen (31, 32, 33) und aus einer nach dem Dampferzeuger (1) aus einer Rauchgasableitung (34) abzweigenden Rauchgasnebenstromleitung (39, 40) bestehen, wobei der Nebenstromrauchgaskanal durch Trennwände (28, 29, 30) vom Hauptstromrauchgaskanal separiert ist und die genannte Rauchgasnebenstromleitung (39, 40) eine Rauchgasnebenstromklappe (41), einen Rauchgaskühler (42) und einen Ventilator (43) enthält und unter dem Fliessbett in den Dampferzeuger (1) einmündet.

2. Dampfkraftwerk nach Anspruch 1, dadurch gekennzeichnet, dass eine sekundäre Rauchgasnebenstromleitung (46) vorgesehen ist, die mit der Rauchgasnebenstromleitung (39, 40) vor der Rauchgasnebenstromklappe (41) und nach dem Rauchgaskühler (42) verbunden ist und eine sekundäre Rauchgasnebenstromklappe (47) enthält, dass aus der Rauchgasnebenstromleitung (39,40) nach dem Ventilator (43) eine Rauchgasabzweigung in einen Injektor (37) zur Einblasung von aus der Rauchgasableitung (34) abgeschiedenen festen unverbrannten Bestandteilen in das Wirbelbett vorhanden ist, und dass in der Rauchgasnebenstromleitung (39, 40) vor ihrer Einführung unter das Fliessbett des Dampferzeugers (1) ein Rauchgas/Luft-Mischer (44) vorgesehen ist, der mit einer Abzweigung aus der Lufthauptleitung (3) in Verbindung steht.

## Claims

1. Steam power station with a pressure-fried steam generator (1) employing fluidized-bed firing, all the heating surfaces of the boiler being located outside the fluidized layer of the fluidized bed, with a pressure-charger group (2), comprising a gas turbine (4) and a compressor (5), which delivers the compressed combustion-air to beneath the fluidized bed, in order to form a fluidized layer (17) thereon, with devices for separating-off, filtering, and discharging the pulverulent impurities contained in the flue gas, as well as for controlling and regulating the output of steam to the steam turbogenerator group, characterised in that the devices for controlling and regulating the steam output comprise a bypass-flow flue gas duct, with butterfly-type bypass-flow regulating valves (31, 32, 33), which is located inside the steam generator (1), above the fluidized layer (17), parallel to a main-flow flue gas duct, and a flue gas bypass-flow line (39, 40) which branches from a flue gas offtake line (34), downstream of the steam generator (1), the bypass-flow flue gas duct being separated from the main-flow flue gas duct by means of partitions (28, 29, 30), while the above-mentioned flue gas bypass-flow line (39, 40) contains a butterfly-type flue gas bypass-flow valve (41), a flue gas cooler (42), and a fan (43), and opens into the steam generator (1) beneath the fluidized bed.

2. Steam power station according to claim 1, characterised in that a secondary flue gas bypass-flow line (46) is provided, which is connected to the flue gas bypass-flow line (39,40), upstream of the butterfly-type flue gas bypass-flow valve (41 ) and downstream of the flue gas cooler (42), and which contains a secondary butterfly-type flue gas bypass-flow valve (47), in that arrangements are made to tap off flue gas, from the flue gas bypass-flow line (39, 40), downstream of the fan (43), into an injector (37), in order to blow solid, unburnt constituents, precipitated from the flue gas offtake line (34), into the fluidized bed, and in that a flue gas/air mixer (44) is provided in the flue gas bypass-flow line (39,40), upstream of the point at which the latter is introduced below the fluidized bed of the steam generator (1), a branch line from the main air line (3) being connected to this flue gas/air mixer (44).

## Revendications

1. Machine motrice à vapeur comportant un générateur de vapeur (1 ) alimenté par pression et comportant un foyer à lit fluidisé, toutes les surfaces de chauffage des chaudières étant situées à l'extérieur de la couche tourbillonnaire du lit fluidisé, cette machine comportant un groupe de charge (2) entraîné par les gaz de fumée du générateur de vapeur et constitué d'une turbine à gaz (4) et d'un compresseur (5), ce groupe de charge faisant circuler l'air de combustion comprimé en dessous du lit fluidisé afin de former une couche tourbillonnaire (17) sur ce dernier, des dispositifs étant prévus pour séparer, filtrer et évacuer les impuretés pulvérulentes contenues dans le gaz de fumée, ainsi que pour commander et régler le débit de vapeur pour le groupe turbogéné- rateur de vapeur, caractérisée en ce que les dispositifs destinés à commander et régler le débit de vapeur comprennent un canal de gaz de fumée en dérivation comportant des clapets de réglage de dérivation (31, 32, 33) et disposé dans le générateur de vapeur (1 ) au-dessus de la couche tourbillonnaire (17) parallèlement à un canal principal de gaz de fumée, de même qu'une conduite de dérivation de gaz de fumée (39, 40) dérivant d'une conduite d'évaporation de gaz de fumée (34) à la suite du générateur de vapeur (1 ), le canal de gaz de fumée en dérivation étant séparé du canal principal de gaz de fumée par des cloisons (28, 29, 30), tandis que la conduite de dérivation de gaz de fumée précitée (39, 40) comporte un clapet de dérivation de gaz de fumée (41), un dispositif de refroidissement de gaz de fumée (42) et un ventilateur (43), tout en débouchant dans le générateur de vapeur (1) en dessous du lit fluidisé.

2. Machine motrice à vapeur suivant la revendication 1, caractérisée en ce qu'on prévoit une conduite de dérivation secondaire de gaz de fumée (46) qui est reliée à la conduite de dérivation de gaz de fumée (39, 40) devant le clapet de dérivation de gaz de fumée (41) et derrière le dispositif de refroidissement de gaz de fumée (42), cette conduite (46) comportant un clapet de dérivation de gaz de fumée secondaire (47) tandis que, à partir de la conduite de dérivation de gaz de fumée (39,40), derrière le ventilateur (43), on prévoit une dérivation de gaz de fumée dans un injecteur (37), en vue d'insuffler, dans le lit tourbillonnaire, des constituants non brûlés solides séparés par la conduite d'évacuation de gaz de fumée (34) et, dans la conduite de dérivation de gaz de fumée (39, 40), avant son entrée en dessous du lit fluidisé du générateur de vapeur (1 ), on prévoit un mélangeur de gaz de fumée/air (44) qui est relié à une dérivation venant de la conduite principale d'air (3).
